# FASCICULE DE BREVET EUROPEEN

(11) **EP 0 804 112 B1**
(45) Date de publication et mention de la délivrance du brevet: **11.04.2001**
(21) Numéro de dépôt: 96931120.8
(22) Date de dépôt: 13.09.1996
(51) Int. Cl.: A47F 1/12

(54) **NOUVEAU DISPOSITIF DE PRESENTATION POUR PETITS FLACONNAGES**
NEUE PRÄSENTATIONSVORRICHTUNG FÜR KLEINBEHÄLTER
NOVEL DISPLAY DEVICE FOR SMALL CONTAINERS

(30) Priorité: 15.09.1995 FR 9510853
(43) Date de publication de la demande: 05.11.1997
(73) Titulaire: MBC PREMIUM, 92400 Courbevoie (FR)
(72) Inventeur: RASSENT, Gérard, F-92400 Courbevoie (FR)
(74) Mandataire: Burtin, Jean-François
(86) Numéro de dépôt international: FR9601410
(87) Numéro de publication internationale: WO9709911

(56) Documents cités:
- EP-A- 0 365 424
- WO-A-91/15141
- CH-A- 280 424
- US-A- 3 452 899
- US-A- 5 366 099

## Description

La présente invention se rapporte au domaine de la mécanique et plus précisément à celui des articles assurant la promotion d'objet commerciaux.

L'invention concerne plus particulièrement un dispositif de présentation de petits flaconnages destiné à soumettre à l'attention du consommateur une attirance particulière à lui permettre de guider son choix.

L'invention concerne spécifiquement un dispositif de présentation de petits flaconnages assurant le maintien et l'avancement des flaconnages au fur et à mesure de la vente, dispositif formé d'un assemblage de deux réglettes rigides parallèles disposées verticalement et venant buter contre un capot frontal porté par un ensemble formé de deux lames horizontales, assujetti à l'avant au capot frontal, d'un poussoir à ressort coulissant le long d'une rainure horizontale et venant buter sur le dernier flacon de la rangée

Un tel dispositif de présentation a déjà été décrit notamment, dans le document US-A-5 366 099. On pourra également citer les dispositifs de présentation décrits respectivement dans les documents WO-A-91/0151141 et CH-A-280 424.

Le dispositif selon l'invention se caractérise en ce que les deux lames horizontales portent à la face inférieure une série d'embases quadratiques, les deux réglettes comportant des pattes de fixation venant s'insérer dans les embases quadratiques pour permettre de faire coulisser latéralement, vers l'intérieur ou vers l'extérieur, les réglettes mobiles.

Selon un mode préférentiel les deux lames horizontales ne sont pas jointives et laissent entre elles une rainure.
La rainure entre les deux lames horizontales permet la circulation du guide du poussoir, celui-ci venant presser les flaconnages disposés entre les deux.

Les embases portées par les deux lames sont formées d'une structure prismatique. Elles sont fixées d'une manière permanente sous les deux lames. Elles sont disposées symétriquement sur ces deux lames. Chacune des réglettes portent alternativement une ou deux languettes disposées horizontalement. La disposition desdites languettes est telle qu'à un ensemble comportant deux languettes d'un coté, correspond l'autre réglette qui ne porte qu'une seule languette et réciproquement. L'espacement prévu entre chaque languette est tel que la languette disposée sur l'autre réglette peut venir s'insérer entre les autres languettes. C'est cet ensemble de languettes coulissantes entre elles qui assure la mobilité de l'ensemble et permet le déplacement latéral unique ou simultané des deux réglettes vers l'extérieur ou vers l'intérieur. De cette façon, le logement prévu entre les réglettes est adapté aux dimensions de base du flaconnage et en assure la mise en place sans laxité ou serrage excessif.

L'objectif est, qu'une fois les flacons mis en place par déplacement approprié des réglettes, le poussoir auquel est fixé un dévidoir de ruban métallique puisse coulisser vers l'arrière jusqu'à ce que les flaconnages soient en bonne position et en nombre suffisant en les pressant par la face plane avant dudit poussoir. Le poussoir peut alors, par relâchement, venir vers l'avant contre le dernier flacon disposé entre les réglettes.

Le poussoir est de forme parallélépipédique comportant à sa base un onglet vertical portant à son extrémité inférieure, une surface plane horizontale de plus grande section qui assurent le coulissement du poussoir dans la rainure centrale disposée entre les lames. A l'intérieur du poussoir on a monté, d'une manière fixe, un axe sur lequel vient s'enrouler le ruban métallique maintenu en position à son autre extrémité par un boîtage disposé à l'extrémité des deux demi-réglettes formant rainure. Ainsi, les deux demi-réglettes sont assujetties entre elles à une extrémité par un logement dans lequel s'insère le ruban métallique et auquel il est fixé par un dispositif de solidarisation. De cette façon, le ruban métallique peut se dérouler d'une manière souple sans risque de rupture tout en maintenant une forte tension sur le poussoir.

Le dispositif se caractérise par la présence sur la partie frontale du capot frontal d'un arrêt de forme rectangulaire et portant à son extrémité inférieure, un rebord saillant. Cet arrêt sert de support à un deuxième dispositif de présentation placé verticalement à la partie inférieure du capot frontal et qui vient s'insérer par coulissement à l'intérieur d'une emboîtement disposé à la partie supérieure de ce deuxième dispositif de présentation. Cet emboîtement, de forme allongée, présente à sa face interne, une échancrure quadrangulaire dans laquelle l'arrêt peut pénétrer et sur laquelle le rebord saillant vient buter. De cette façon, ce second dispositif vient s'emboîter sur ce rebord et est maintenu en position d'une manière amovible. Par coulissement vers le haut, on peut retirer ce deuxième présentoir et on peut y disposer un autre flaconnage au fur et à mesure des besoins.

Les deux dispositifs ainsi définis ont pour objet de présenter aux consommateurs un ou deux types de flaconnages disposés sur ces présentoirs. Ainsi, le deuxième dispositif présente au bout d'un bras rigide incurvé en même matériau, une plate-forme présentant une surface arrondie creuse dans laquelle on peut placer un flaconnage de présentation. An contraire, dans le dispositif entre les réglettes, on présentera cet article ou un article différent, sous son conditionnement ou sous son habillage commercial de façon que l'attention du public soit attirée également par la qualité de la présentation.

En outre, ce double dispositif est destiné à être placé sur des étagères ou des plateaux de vitrines, de telle façon que le deuxième présentoir soit immédiatement apparent et que le premier présentoir horizontal, disposé légèrement au-dessus et en retrait, constitue un ensemble de flaconnages en réserve, dans lequel le vendeur ou l'utilisateur prélèvera le ou les flaconnages qui lui sont nécessaires.

Dans un mode d'exécution représenté à la figure 1, on a représenté les languettes de coulissement avec d'un coté deux languettes (1) (1') sur une réglette (2) entre lesquelles une autre languette (4) venant de la réglette opposée (3), portant une fente allongée (5) en son centre, vient s'insérer et de l'autre coté, la disposition symétrique avec deux languettes (6) (6') du coté opposé, entre lesquelles la languette unique (7) portée par la réglette opposée (2) vient s'insérer.

Les languettes comme les réglettes sont en matériau rigide comme une matière plastique résistante au choc mais ayant une légère élasticité pour pouvoir se placer entre les languettes ou se déplacer pour coulisser sans risque de rupture. Ce matériau peut être coloré ou teinté pour reproduire les couleurs des flaconnages qui y sont disposés.

Les languettes sont des pattes rigides disposées horizontalement de section rectangulaire. Leur section est adaptée aux dimensions de la fente horizontale portée par les deux demi-réglettes. Cet espace est calculé de façon à ce que les pattes viennent s'insérer facilement et sans effort, mais que leur mise en place soit exactement ajustée aux dimensions de la fente avec le minimum de débattement possible.

Dans un autre mode d'exécution de l'invention, représenté à la figure 2, les demi-barettes centrales ont été plus largement dimensionnées et les languettes allongées de manière à réaliser un espace de plus grandes dimensions permettant ainsi de recevoir des flaconnages plus gros. Alors que dans le modèle décrit précédemment, l'écartement maximum des languettes laissait un espace disponible d'environ de

20 mm, dans le mode d'exécution défini ici, cet espace atteint 40 mm. Pour ce faire, on peut jouer sur la largeur des deux demi-barettes et/ou sur la longueur des languettes. Les deux demi-barettes déterminant la rainure centrale comportent chacune un rebord longitudinal vertical destiné à assurer la mise en place et le serrage de flaconnages.

La figure 3 montre le dispositif de présentation vu par en dessus, dans son ensemble. Le modèle A est le dispositif de petite dimension, le modèle B est le dispositif de plus grande largeur.

On y voit les deux réglettes verticales (2) et (3) accolées aux deux lames (9) (9') séparées par la rainure (10) dans laquelle circule le poussoir (11). Celui-ci se présente devant le logement (12) dans lequel le ruban métallique (non figuré) faisant ressort, est enroulé. Les deux lames (9) (9') sont assemblées sur l'arête frontale du dispositif (13). L'orifice (14) sert à recevoir le dispositif de solidarisation maintenant dans le logement le ruban métallique.

La figure 4 montre de profil les logements (16) (16') (16") dans l'orifice (15) (15') (15") duquel les languettes (6) (6') et (7) viennent s'insérer. Ces logements sont portés par chacune des lames (17). On a figuré en outre l'arête frontale (13). La barre de cassure (8) (8') disposée dans la lame (17) est montrée. Elle supprime toute disposition symétrique des logements (16).

## Revendications

1. Dispositif de présentation de petits flaconnages assurant le maintien et l'avancement des flaconnages au fur et à mesure de la vente, dispositif formé d'un assemblage de deux réglettes rigides parallèles (2, 3) disposées verticalement et venant buter contre un capot frontal porté par un ensemble formé de deux lames horizontales (9,9'; 17), assujetti à l'avant au capot frontal, d'un poussoir à ressort coulissant le long d'une rainure horizontale et venant buter sur le dernier flacon de la rangée, caractérisé en ce que les deux lames horizontales (9,9'; 17) portent à la face inférieure une série d'embases quadratiques, les deux réglettes (2,3) comportant des pattes de fixation venant s'insérer dans les embases quadratiques pour permettre de faire coulisser latéralement, vers l'intérieur ou vers l'extérieur, les réglettes mobiles (2,3).

2. Dispositif selon la revendications 1, caractérisé en ce que les deux lames horizontales (9, 9'; 17) ne sont pas jointives et laissent entre elles une rainure (10).

3. Dispositif selon la revendication 2, caractérisé en ce que la rainure (10) entre les deux lames horizontales (9, 9'; 17) permet la circulation du guide du poussoir, celui-ci venant presser les flaconnages disposés entre les deux réglettes (2, 3).

4. Dispositif selon l'une des revendications 1 à 3, caractérisé en ce que chacune des réglettes (2,3) porte alternativement une languettes (4) (7) ou deux languettes (1, 1') (6, 6') disposées horizontalement.

## Patentansprüche

1. Vorrichtung zur Aufstellung von kleinen Fläschchenpackungen, welche das Halten und das Vorrücken der Fläschchenpackungen, in dem Maße wie sie verkauft werden, gewährleistet, wobei diese Vorrichtung aus dem Zusammenbau von zwei parallel verlaufenden festen Leisten (2, 3) besteht, die vertikal angeordnet sind und gegen eine Frontalabdeckung drücken, die von einer aus zwei horizontal angeordneten Klingen bestehenden Baugruppe getragen wird, welche vorne an der Frontalabdeckung mit einem Stößel mit einer Feder versehen ist, der entlang einer horizontalen Nut gleitet und gegen das letzte Fläschchen der Reihe drückt,
dadurch gekennzeichnet, daß
beide horizontal angeordneten Klingen (9, 9', 17) an der Unterseite eine Reihe von quadratischen Ansätzen aufweisen, wobei beide Leisten (2, 3) mit Befestigungslaschen versehen sind, die in die quadratischen Ansätze greifen und somit das seitliche Gleiten der beweglichen Leisten (2, 3) nach innen oder nach außen ermöglichen.

2. Vorrichtung nach Anspruch 1, dadurch gekennzeichnet, daß beide horizontal angeordneten Klingen (9, 9', 17) sich nicht berühren und zwischen ihnen eine Nut (10) gebildet wird.

3. Vorrichtung nach Anspruch 2, dadurch gekennzeichnet, daß die Nut (10) zwischen beiden horizontal angeordneten Klingen (9, 9', 17) die Bewegung der Stößelführung ermöglicht, wobei der Stößel die Fläschchenpackungen, die sich zwischen beiden Leisten (2, 3) befinden, andrückt.

4. Vorrichtung nach einem der Ansprüche 1 - 3, dadurch gekennzeichnet, daß jede Leiste (2, 3) abwechselnd eine Zunge (4) (7) oder zwei Zungen (1, 1') (6, 6') trägt, welche horizontal angeordnet sind.

## Claims

1. Display device for small containers insuring the supporting and the forward movement of the containers as they are sold, this device being formed of an assembly of two parallel rigid setting sticks (2, 3) vertically disposed and which abuts against a head bonnet beared by a member formed of two horizontal strips (9, 9", 17) secured in the front of a head bonnet, of a spring pushing member sliding along of a horizontal groove and coming abut against the last container of the row,
characterised in that the two horizontal strips (9, 9", 17) bear at the bottom face a series of quadratic embases in which the two setting sticks (2, 3) having fastening flaps come for insertion to allow the lateral sliding outwardly or inwardly of the movable setting sticks (2, 3).

2. Device according to claim 1, characterised in that the two horizontal strips are not but jointed and let between them a groove (10).

3. Device according to claim 2, characterised in that the groove (10) between the two horizontal strips (9, 9", 17) allows the guide of the pushing member to circulate, this one coming to press the containers disposed between the two strips (2, 3).

4. Device according to one of the claims 1 to 3, characterised in that each of the strips (2, 3) alternatively bears a small tongue (4) (7) or two small tongues (1, 1') (6, 6') horizontally disposed.
